# EUROPÄISCHE PATENTSCHRIFT

(11) **EP 1 196 330 B1**
(45) Veröffentlichungstag und Bekanntmachung des Hinweises auf die Patenterteilung: **11.06.2003**
(21) Anmeldenummer: 00943511.6
(22) Anmeldetag: 20.07.2000
(51) Int. Cl.: B65D 51/16, B65D 41/04

(54) **SCHRAUBVERSCHLUSS AUS KUNSTSTOFF**
PLASTIC SCREW-TYPE CAP
BOUCHON FILETE EN MATIERE PLASTIQUE

(30) Priorität: 22.07.1999 CH 133899; 23.12.1999 CH 236399
(43) Veröffentlichungstag der Anmeldung: 17.04.2002
(73) Patentinhaber: Mouldtec Kunststoff GmbH, 87600 Kaufbeuren (DE)
(72) Erfinder: WAZEL, Wilhelm, D-86343 Königsbrunn (DE); GILGEN, Robert, Armin, CH-4107 Ettingen (CH)
(74) Vertreter: Popp, Eugen, Dr.
(86) Internationale Anmeldenummer: CH0000399
(87) Internationale Veröffentlichungsnummer: WO01007334

(56) Entgegenhaltungen:
- DE-A- 19 847 001
- DE-C- 4 241 341
- US-A- 4 531 649
- US-A- 4 592 475

## Beschreibung

Gegenstand der Erfindung ist ein Schraubverschluss aus Kunststoff zum Aufschrauben auf ein Gewinde an einem Flaschenhals einer Flasche gemass Oberbegriff des Patentanspruchs 1.

Bei der Lagerung und beim Transport von kohlesäurehaltigen Flüssigkeiten und insbesondere von Fruchtsäften, welche in der Flasche nach dem Abfüllen oder nach der Erstöffnung eine Nachgärung durchlaufen können, besteht die latente Gefahr, dass der Druck im Flascheninnern in einem solchen Masse ansteigt, dass die Flasche, sei es nun eine Glasoder Kunststoff-Flasche, platzt und schwere Verletzungen oder Sachschäden erzeugen kann. Es sind aus diesem Grunde bereits Versuche unternommen worden, die für den Verschluss von Flaschen verwendeten Schraubverschlüsse aus Kunststoff mit einer Abblasvorrichtung zu versehen, welche beim.Überschreiten eines vorgebbaren Drucks im Flascheninnern diesen abblasen lassen.

Aus der DE-C1 42 41 341 ist es bekannt, die Verschlussmembran in einem Flaschenverschluss oberhalb des Randes der Flaschenöffnung über eine umlaufende ringförmige Rippe abzustützen. Diese Stützrippe ist mit dem Kappenboden oder der Verschlussmembran derart gekoppelt, dass sie bei durch Überdruck innerhalb der verschlossenen Flasche bedingter Auswölbung des Kappenbodens bzw. der am Kappenboden anliegenden Dichtungsscheibe oder Verschlussmembran ein Anheben derselben vom Rand der Flaschenöffnung und damit ein selbsttätiges Entlüften des Flascheninnenraumes erlaubt. Weiter ist aus der DE-A1 198 47 001 eine Schraubkappe aus Kunststoff zum Verschluss einer Flasche bekannt, welche ohne Verschlussmembran auskommt. Im Innern der Schraubkappe ist eine Dichtlippe mit einer kegelförmigen Dichtfläche angeordnet, die bei aufgeschraubter Schraubkappe an einer äusseren Dichtkante der kreisringförmigen Stirnfläche der Mündung der Flasche anliegt. In der kegeligen Dichtfläche sind Ausnehmungen vorgesehen, die sich von einem Bereich, der bei aufgeschraubter Schraubkappe dicht ausserhalb der Dichtkante liegt, zum Rand der Dichtlippe hin erstrecken und mit der Umgebung in Verbindung stehen. Bei domförmigem Auswölben des Bodens der Schraubkappe bei Erhöhung des Innendrucks gleitet die Dichtlippe mit ihrer Dichtfläche auf der Dichtkante. Sobald der Druck in der Flasche und damit die Auswölbung des Bodens genügend gross ist, kommen die Ausnehmungen in den Bereich der Dichtkante und schaffen so einen Durchtritt für die Gase vom Innern der Flasche zur Umgebung, so dass Überdruck entweichen kann.

Beide bekannten Schraubverschlüsse ermöglichen das Abblasen bei überhöhtem Innendruck der Flasche. Allerdings ist der Streubereich des Zeitpunktes des Abblasens und damit auch des Druckes sehr gross. Dies ergibt eine nur bedingte und damit unzureichende Sicherheit für den Benutzer.

Aufgabe der vorliegenden Erfindung ist es, einen Schraubverschluss zu schaffen, der das Abblasen bei Überdruck innerhalb eines eng begrenzbaren Druckbereichs ermöglicht.

Gelöst wird diese Aufgabe durch einen Schraubverschluss mit den Merkmalen des Patentanspruchs 1. Weitere vorteilhafte Ausgestaltungen der Erfindung sind in den abhängigen Ansprüchen definiert.

Es gelingt mit einer die Mündung der Flasche teils auf dem Stirnflächenbereich aufliegenden und teils den äusseren Umfang umschliessenden Dichtlippe und einer dazwischen angeordneten elastisch verformbaren Verschlussmembran den Abblaszeitpunkt bzw. den Abblasdruck genügend exakt vorzugeben. Durch die erfindungsgemässe Anbindung der Wurzel der Dichtlippe am Schraubkappenboden kann deren Relativbewegung zum Flaschenhals während des Auswölbens des Kappenbodens infolge erhöhten Drucks in der Flasche vorbestimmt werden.

Vorteilhaft wirkt sich zusätzlich die Segmentierung der Dichtlippe aus. Die Segmentierung kann, je nach Anforderung an die Dichtlippe, in n Kreissegmente mit minimalen tangentialen Abständen aufgeteilt oder aber mit Abständen versehen sein, die die gleiche oder grössere Länge aufweisen wie die Längen der Segmente der Dichtlippe.

Durch die Nutzung der elastischen Rückstellkraft des Kappenbodens (Kraftspeicherelement) wird die dichte Wiederverschliessung der Flasche nach dem gewünschten Druckabfall erreicht.

Anhand eines illustrierten Ausführungsbeispiels wird die Erfindung näher erläutert. Es zeigen:
- Figur 1: einen Querschnitt durch einen Schraubverschluss mit eingelegter Verschlussmembran vor dem Aufschrauben auf einen Flaschenhals und mit einem Erstöffnungsgarantieband,
- Figur 2: einem vergrössert dargestellten Ausschnitt des Schraubverschlusses gemäss Figur 1,
- Figur 3: einen Teil-Querschnitt durch den Schraubverschluss nach dem Aufschrauben auf einen Flaschenhals (bei Normaldruck),
- Figur 4: einen Teil-Querschnitt durch den Schraubverschluss und den Flaschenhals bei erhöhtem Innendruck (ohne Abblasen) und
- Figur 5: einen Teil-Querschnitt durch den Schraubverschluss und den Flaschenhals bei Überdruck (Abblasen des Überdrucks),
- Figur 6: eine Ansicht des Kappenbodens von unten mit segmentierter Dichtlippe; linke Hälfte mit einer Segmentierung mit Einschnitten, rechte Hälfte mit einer Segmentierung mit grossen Abständen.

Der in den Figuren 1 bis 6 dargestellte Schraubverschluss 1 umfasst einen Verschlussboden 3 und einen daran anschliessenden, im wesentlichen zylindrischen Verschlussmantel 5, an dessen Innenseite Gewindeabschnitte 7 ausgebildet sind. Auf der Aussenseite des Verschlussmantels 5 können Rippen 9 oder dergleichen vorgesehen sein, welche das Abnehmen des Verschlusses vom Hals 11 einer Flasche 13 erleichtern (Figuren 3 bis 5). An der Unterkante 14 des Schraubverschlusses 1 kann in bekannter Weise ein Originalitätssicherungsring 16 angespritzt sein.

Im Bereich oberhalb der Gewindeabschnitte 7 weist der Verschlussmantel 5 auf der Innenseite einen zylindrischen Abschnitt 15 auf, an den oben ein bogenförmig oder geradlinig nach innen verlaufender zweiter Abschnitt 17 anschliesst und den Anschlussbereich zum Verschlussboden bildet. Im Bereich des bogenförmigen oder gerade verlaufenden zweiten Abschnitts 17 nimmt die Dicke der Wandung des Schraubverschlusses 1 ab. Sie ist wesentlich kleiner als im Bereich des Boden 3. Eine Dichtlippe 19 schliesst an den zweiten Abschnitt 17 an, wobei deren Peripheriefläche 21 in unbelastetem Zustand im wesentlichen zylindrisch verläuft und teilweise dem Abschnitt 15 parallel verlaufend gegenüberliegen kann. Die Dichtlippe 19 erstreckt sich vom Scheitel S₂ der vom Abschnitt 15 und der Peripherie 21 gebildeten Nut 22 bis auf eine Höhe h₁ ins Innere des Schraubverschlusses 1 zur Kante 24 der Dichtlippe 19. Von dort verläuft die innen liegende Flanke 23 der Dichtlippe 19 anfänglich im wesentlichen parallel zur Peripherie 21 und geht dann in eine als Drockkante fungierende Stufe P über, die zu einer Verdickung führt und der Dichtlippe 19 bis zu deren Wurzel 29 eine höhere Steifigkeit verleiht. Die Stufe P liegt auf der Höhe h₂ (Figur 1). Die radial innenliegende, an die Stufe P anschliessende Flanke 25 der Dichtlippe 19 verläuft radial leicht nach innen geneigt bis zur Höhe h₃ und endet dort im Scheitel S₁ (vgl. Figur 1). Die Dichtlippe 19 kann einen umlaufenden Ring bilden (Figuren 1 und 2) oder in eine Vielzahl von Kreisring-Segmenten aufgeteilt sein (Figur 6).

Bei einer Aufteilung der Dichtlippe 19 in Segmente 19' sind verschiedene Ausführungen möglich: einerseits kann die umlaufende Dichtlippe 19 einzig durch Einschnitte 19'' in mehrere Segmente 19' unterteilt sein (linke Hälfte der Figur 6), anderseits können zwischen den Segmenten 19' Abstände ausgebildet sein, deren Länge A der Länge B der Segmente 19' entspricht oder grösser ist (rechte Hälfte der Figur 6). Bei bevorzugten Ausführungsformen umfassen die Segmente 19' und die Abstände je 60 Winkelgrade oder je 45 Winkelgrade.

Die Verringerung der Dicke des Bodens 3 im Bereich mindestens des Scheitels S₁ bildet eine elastische Zone, die beim Auswölben des Bodens 3 eine später zu beschreibende Relativbewegung der Dichtlippe 19 bewirkt. Die zweite nach unten verlaufende Wand 27 des nutförmigen Raums 28 unter dem Scheitel S₁ endet etwa auf der Höhe h₂ und bildet die äussere Flanke eines rippenförmigen Abstandhalters 31, welcher über der Stirnfläche 33 des Flaschenhalses 11 zu liegen kommt, wenn der Schraubverschluss 1 auf die Flasche 13 aufgesetzt ist. Konzentrisch zum Abstandhalter 31 kann ein weiterer elastischer Abstandhalter 35 rippenförmig angeordnet sein. Der Verschlussboden 3 kann seitlich des radial innen liegenden Abstandhalters 35 zudem eine umlaufende Nut 36 aufweisen, die zu einer örtlichen Verminderung der Dicke des Verschlussboden führt.

Eine scheibenförmige Dicht- oder Verschlussmembran 37 aus weichem Kunststoff, auch Liner genannt, liegt lose gehalten über den bodennahen Gewindeabschnitten 7 und in einem Abstand zu den Scheiteln der Dichtlippe 19 und den Abstandhaltern 31 und 35. Vorzugsweise ist die Dicke d₁ der Verschlussmembran 37 zwischen der Peripherie und dem Berührungsbereich mit dem elastischen Abstandhalter 35 grosser als die Dicke d₂ im zentralen Bereich. Alternativ ist es möglich, die Verschlussmembran 37 als Kreisringfläche auszubilden, die sich im wesentlichen vom Gewinde 7 bis radial innerhalb des innenliegenden Abstandhalters 35 erstreckt. Die Peripherie 38 der Verschlussmembran 37 liegt ausserhalb der peripheren Fläche 21 des Dichtungslippe 19, so dass der Scheitel 24 der letzteren kurzzeitig linienförmig an der Verschlussmembran 37 anliegt, bevor der Schraubverschluss 1 auf den Flaschenhals 11 aufgeschraubt ist.

Beim Aufschrauben des Schraubverschlusses 1 auf den Hals 11 der Flasche 13 verdrängt die Stirnfläche 33 am Flaschenhals 11 und insbesondere deren periphere Kante 39 die Dichtlippe 19 radial nach aussen. Dabei wird der stufenförmig ausgebildete Bereich der Dichtlippe 19 im wesentlichen von der Verschlussmembran 37 ausgefüllt. Gleiches trifft auf den Raum zwischen den beiden Abstandhaltern 31 und 35 und teilweise den Ringraum 28 zwischen der Dichtlippe 19 und dem aussenliegenden Abstandhalter 31 zu (vgl. Figur 3). Der periphere Bereich der Verschlussmembran 37 wird um den Rand 39 des Flaschenhalses 11 herum nach unten gebogen. In diesem Zustand gewährleistet der Schraubverschluss 1 mit der auf dem Flaschenhals 11 aufgepressten Verschlussmembran 37 bei normalen Druckverhältnissen einen einwandfreien und dichten Verschluss der Flasche 13 mit einer grossen Kontaktfläche.

Erhöht sich nun der Druck im Innern der Flasche 13 infolge Gärung oder übermässige Erwärmung des Flascheninhalts über ein vorbestimmtes Mass hinaus, führt dies zu einer domartigen Auswölbung des Verschlussbodens 3 (Figur 4). Die Auswölbung des Verschlussbodens 3 wird durch die mindestens eine ringförmige Dünnstelle des Kappenbodens 3 im Bereich des Scheitels S₁ des Einschnitts oder Raums 28 zwischen der Dichtlippe 19 und dem Abstandhalter 31 zusätzlich begünstigt. Das heisst, die Dichtlippe 19 selbst bewegt sich beim Auswölben des Bodens 3 leicht axial nach oben und es erfolgt eine radial nach innen gerichtete Verschiebung des Punktes Q im Wurzelbereich 29. Dies bewirkt ein Kippen der Dichtlippe 19 um den Punkt P an der Stufe 23. Durch diese Bewegung der Dichtlippe 19 hebt sich deren bei h₁ liegendes Ende 24 radial nach aussen ab und gewährt der zwischen der Dichtlippe 19 und dem Flaschenhals 11 eingeklemmten Verschlussmembran 37 ebenfalls eine nach aussen und oben gerichtete Verschiebung. Durch diese translatorisch Bewegung vermindert sich der Druck der Dichtlippe 19 auf den Kantenbereich 39 des Flaschenhalses 11. Durch das gleichzeitige Abheben der beiden Abstandhalter 31 und 35 wird der Druck der Verschlussmembran 37 auf den zentralen Bereich der Stirnfläche 33 des Flaschenhalses 11 ebenfalls vermindert und ermöglicht das Abblasen von Gas und dadurch eine Reduktion des Überdrucks im Flascheninnern. Zusätzlich begünstigt wird das Abblasen durch das Ausweichen der Verschlussmembran 37 in den Raum zwischen der Dichtlippe 19 und der Abstandhalter 31 (vgl. Figur 5).

Sobald der Druck im Innern der Flasche 13 nachlässt, vermindert sich die Wölbung des Verschlussbodens 3 und die Flasche 13 wird durch den Schraubverschluss 1 wieder einwandfrei dicht verschlossen.

## Patentansprüche

1. Schraubverschluss (1) aus Kunststoff zum Aufschrauben auf ein Gewinde an einem Flaschenhals (11) einer Flasche (13) aus Glas oder Kunststoff, umfassend einen Verschlussboden (3) und einen mit dem Verschlussboden (3) verbundenen zylindrischen Verschlussmantel (5), an dessen Innenseite Gewindegangabschnitte (7) ausgebildet sind, welche am Gewinde des Flaschenhalses (11) einzugreifen bestimmt sind, einer auf mindestens einem geschlossen umlaufenden, elastischen Abstandhalter (31) am Verschlussboden (3) abgestützten Verschlussmembran (37), wobei der Abstandhalter (31) gegenüber der Stirnfläche (33) des Flaschenhalses (11) zu liegen bestimmt ist, **dadurch gekennzeichnet, dass** radial ausserhalb des Abstandhalters (31) und konzentrisch dazu eine Dichtlippe (19) am Verschlussboden (3) angeformt ist, die radial innerhalb auf der Verschlussmembran (37) anliegt, und dass der Verschlussboden (3) mindestens im Bereich (S₁) seitlich radial innerhalb der Wurzel (29) der Dichtlippe (19) eine Dünnstelle aufweist, welche eine elastische Zone und einen nutförmigen Raum (28) für die temporäre Aufnahme eines Teils der Verschlussmembran (37) bei erhöhtem Innendruck in der Flasche (13) bildet.

2. Schraubverschluss nach Anspruch 1, **dadurch gekennzeichnet, dass** beidseitig der Wurzel (29) der Dichtlippe (19) Dünnstellen im Deckelboden (3) ausgebildet sind.

3. Schraubverschluss nach einem der Ansprüche 1 oder 2, **dadurch gekennzeichnet, dass** die Dichtlippe (19) den auf der Höhe (h₂) liegenden Scheitel des benachbart angeordneten Abstandhalters (31) axial nach unten bis zur Höhe (h₁) überragt.

4. Schraubverschluss nach Anspruch 3, **dadurch gekennzeichnet, dass** die Dichtlippe (19) an der nach innen gegen den Raum (28) gerichteten flankenfläche (25) eine umlaufende Stufe (P) mit einer Druckkante aufweist.

5. Schraubverschluss nach Anspruch 4, **dadurch gekennzeichnet, dass** die Stufe (P) in unbelastetem Zustand auf gleicher Höhe (h₂) liegt wie der Scheitel des mindestens einen Abstandhalters (31).

6. Schraubverschluss nach einem der Ansprüche 1 bis 5, **dadurch gekennzeichnet, dass** radial innerhalb des ersten Abstandhalters (31) ein zweiter Abstandhalter (35) am Deckelboden angeformt ist.

7. Schraubverschluss nach einem der Ansprüche 1 bis 6, **dadurch gekennzeichnet, dass** radial innerhalb des Abstandhalters (31) im Deckelboden (3) eine die Dicke des Deckelbodens (3) vermindernde kreisringförmige Nut (36) ausgebildet ist.

8. Schraubverschluss nach einem der Ansprüche 1 bis 6, **dadurch gekennzeichnet, dass** die Verschlussmembran (37) mindestens im Auflagebereich mit den Flaschenhals (11) eine grössere Dicke (d₁) aufweist als im zentralen Bereich mit der Dicke (d₂).

9. Schraubverschluss nach einem der Ansprüche 1 bis 8, **dadurch gekennzeichnet, dass** die Dichtlippe (19) in mehrere Segmente (19') aufgeteilt ist.

10. Schraubverschluss nach Anspruch 9, **dadurch gekennzeichnet, dass** die Segmente (19') durch Einschnitte (19'') in der umlaufenden Dichtlippe (19) gebildet sind oder dass zwischen den einzelnen Segmenten (19') die Abstände eine Länge (A) aufweisen, welche die Länge (B) der Segmente (19') erreichen oder grösser als die Länge (B) der Segmente (19') sind.

## Claims

1. A screw-type closure (1) of plastic material for screwing onto a thread on a bottle neck (11) of a bottle (13) of glass or plastic material, comprising a closure top-face (3) and a cylindrical lateral closure-face (5), which is connected to the closure top-face (3) and on the inside of which thread portions (7) are constructed which are intended to engage with the thread of the bottle neck (11), and a closure membrane (37) which is supported on at least one continuous circumferential resilient spacer (31) on the closure top-face, the spacer (31) being intended to lie opposite the end face (23) of the bottle neck (11), **characterised in that** a sealing lip (19) is integrally formed on the closure top-face (3) such that it is located radially outside the spacer (31) and concentric therewith, said sealing lip resting radially inside against the closure membrane (37), and **in that** the closure top-face (3) has a thin point, at least in the region (S₁) which is laterally radially inside the root (29) of the sealing lip (19), said thin point forming a resilient zone and a groove-shaped space (28) for temporarily receiving part of the closure membrane (37) when there is an increase in the internal pressure in the bottle (13).

2. A screw-type closure according to Claim 1, **characterised in that** thin points in the lid top-face (3) are formed on both sides of the root (29) of the sealing lip (19).

3. A screw-type closure according to one of Claims 1 or 2, **characterised in that** the sealing lip (19) projects axially downwards past the vertex of the adjacently arranged spacer (31) to the height (h1), the vertex being located at the height (h2).

4. A screw-type closure according to Claim 3, **characterised in that**, on the flank face (25) directed inwards towards the space (28), the sealing lip (19) has a circumferential step (P) having a pressure edge.

5. A screw-type closure according to Claim 4, **characterised in that**, in the unloaded condition, the step (P) is located at the same height (h2) as the vertex of the at least one spacer (31).

6. A screw-type closure according to one of Claims 1 to 5, **characterised in that** a second spacer (35) is integrally formed on the lid top-face such that it is located radially inside the first spacer (31).

7. A screw-type closure according to one of Claims 1 to 6, **characterised in that** an annular groove (36) reducing the thickness of the lid top-face (3) is formed radially inside the spacer (31) in the lid top-face (3).

8. A screw-type closure according to one of Claims 1 to 6, **characterised in that** the thickness (d₁) of the closure membrane (37), at least in the contact region with the bottle neck (11), is greater than the thickness (d₂) in the central region.

9. A screw-type closure according to one of Claims 1 to 8, **characterised in that** the sealing lip (19) is divided into a plurality of segments (19').

10. A screw-type closure according to Claim 9, **characterised in that** the segments (19') are formed by incisions (19'') in the circumferential sealing lip (19), or **in that** the spacings between the individual segments (19') have a length (A) which is the same as the length (B) of the segments (19') or greater than the length (B) of the segments (19').

## Revendications

1. Bouchon vissable (1) en matière plastique, destiné à être vissé sur un filetage d'un goulot (11) d'une bouteille (13) en verre ou matière plastique, comprenant un fond de bouchon (3) et une enveloppe de bouchon cylindrique (5) reliée au fond de bouchon (3), enveloppe sur la face intérieure de laquelle des sections de filetage (7) sont formées, qui sont destinées à s'engager sur le filetage du goulot (11), avec une membrane de bouchon (37) appuyée sur au moins une partie d'écartement (31) périphérique, circulaire, élastique sur le fond de bouchon (3), la partie d'écartement (31) étant destinée à se placer en face de la surface frontale (33) du goulot (11), **caractérisé en ce qu'**une lèvre d'étanchéité (19) est formée sur le fond de bouchon (3) radialement à l'extérieur de la partie d'écartement (31) et de manière concentrique à elle, lèvre qui s'appuie radialement à l'intérieur sur la membrane de bouchon (37), et **en ce que** le fond de bouchon (3) présente, au moins au niveau (S₁) situé latéralement radialement à l'intérieur de la racine (29) de la lèvre d'étanchéité (19), une zone amincie qui forme une zone élastique et un espace (28) en forme de rainure pour recevoir temporairement une partie de la membrane de bouchon (37) en cas de pression interne accrue dans la bouteille (13).

2. Bouchon vissable selon la revendication 1, **caractérisé en ce que**, des deux côtés de la racine (29) de la lèvre d'étanchéité (19), des zones amincies sont formées dans le fond de bouchon (3).

3. Bouchon vissable selon l'une des revendications 1 ou 2, **caractérisé en ce que** la lèvre d'étanchéité (19) dépasse axialement vers le bas, jusqu'à la hauteur (h₁), le sommet situé à la hauteur (h₂) de la partie d'écartement (31) placée au voisinage.

4. Bouchon vissable selon la revendication 3, **caractérisé en ce que** la lèvre d'étanchéité (19) présente, sur sa surface de flanc tournée vers l'intérieur face à l'espace (28), un gradin périphérique (P) avec un bord de pression.

5. Bouchon vissable selon la revendication 4, **caractérisé en ce que** le gradin (P) se trouve à l'état non chargé à la même hauteur (h₂) que le sommet de la partie d'écartement (31) au nombre d'au moins une.

6. Bouchon vissable selon l'une des revendications 1 à 5, **caractérisé en ce qu'**une deuxième partie d'écartement (35) est formée sur le fond de bouchon radialement à l'intérieur de la première partie d'écartement (31).

7. Bouchon vissable selon l'une des revendications 1 à 6, **caractérisé en ce qu'**une rainure circulaire (36) réduisant l'épaisseur du fond de bouchon (3) est formée radialement à l'intérieur de la partie d'écartement (31) dans le fond de bouchon (3).

8. Bouchon vissable selon l'une des revendications 1 à 6, **caractérisé en ce que** la membrane de bouchon (37) présente au moins dans la zone d'appui sur le goulot (11) une épaisseur (d₁) plus grande que dans la partie centrale d'épaisseur (d₂).

9. Bouchon vissable selon l'une des revendications 1 à 8, **caractérisé en ce que** la lèvre d'étanchéité (19) est divisée en plusieurs segments (19').

10. Bouchon vissable selon la revendication 9, **caractérisé en ce que** les segments (19') sont formés par des entailles (19") ménagées dans la lèvre d'étanchéité périphérique (19) ou **en ce qu'**entre les différents segments (19'), les distances présentent une longueur (A) qui atteint la longueur (B) des segments (19') ou est supérieure à la longueur (B) des segments (19').
